# FASCICULE DE BREVET EUROPEEN

(11) **EP 0 209 433 B1**
(45) Date de publication et mention de la délivrance du brevet: **02.08.1989**
(21) Numéro de dépôt: 86401394.1
(22) Date de dépôt: 25.06.1986
(51) Int. Cl.: H01H 73/04, H01H 1/24

(54) **Pièce de support de contacts mobiles, notamment pour appareil interrupteur de protection**
Kontaktträger, insbesondere für Schutzschalter
Mobile contacts support, in particular for a protection circuit breaker

(30) Priorité: 19.07.1985 FR 8511076
(43) Date de publication de la demande: 21.01.1987
(73) Titulaire: TELEMECANIQUE, 92504 Rueil Malmaison Cedex (FR)
(72) Inventeur: Nourry, Daniel Alfred, F-21000 Dijon (FR)
(74) Mandataire: Marquer, Francis

(56) Documents cités:
- FR-A- 1 498 344
- US-A- 1 362 379
- US-A- 3 864 652

## Description

La présente invention concerne une pièce de support d'un ou de plusieurs contacts mobiles, notamment pour un appareil interrupteur de protection du genre disjoncteur comportant dans un boîtier isolant un chemin de courant interrup- tible sur lequel est disposée au moins une paire de contacts coopérants dont l'un est fixe et dont l'autre est mobile en réponse à l'actionnement soit d'un organe de déclenchement électromagnétique ou thermique, soit d'un organe de déclenchement volontaire, via une serrure.

Comme cela est connu d'après la demande de brevet européen EP-A-0 188 143 ayant pour priorité la demande de brevet français FR-A-2 574 987 déposée le 13 Décembre 1984 au nom de la Demanderesse, pour: "Appareil interrupteur de protection", le contact mobile du disjoncteur est disposé à une première extrémité d'un bras basculeur porte-contact, en matériau conducteur de l'électricité, dont la seconde extrémité est associée à un appui effaçable constituant l'organe de sortie de la serrure de plus, le bras porte-contact est assujetti à l'action d'un moyen élastique, tel qu'un ressort de torsion en épingle, servant à l'ouverture et à la fermeture du contact mobile.

Dans ce mécanisme, les deux fonctions particulières mentionnées ci-dessus, respectivement de support du contact mobile et d'ouverture /fermeture dudit contact mobile, sont remplies respectivement par deux pièces mécaniques distinctes, à savoir le bras basculeur, d'une part, et le ressort en épingle, d'autre part. Toutefois, le fait d'utiliser deux pièces distinctes dépendantes l'une de l'autre, c'est-à-dire agissant l'une sur l'autre, pour remplir ces deux fonctions, a pour inconvénient de compliquer leur agencement relatif en vue de l'enclenchement et du déclenchement du disjoncteur.

D'autre part, comme le bras basculeur de ce mécanisme est associé, du côté de son extrémité opposée à celle portant le contact mobile, à la serrure du disjoncteur elle-même associée au déclencheur électromagnétique et/ou thermique, le chemin de courant établi entre les bornes du disjoncteur passe donc par toute la longueur du bras porte-contact, ce qui constitue un inconvénient en ce sens que le bras risque d'être soumis à des changements d'état, notamment par échauffement et oxydation, pouvant entraîner un mauvais fonctionnement du mécanisme d'enclenchement et de déclenchement du disjoncteur; pour remédier à cet inconvénient, il se pose alors des problèmes, généralement délicats, de choix de matériau pour le bras basculeur porte-contact.

La présente invention a pour but de remédier à ces inconvénients en proposant une seule et même pièce, utilisée dans le mécanisme d'enclenchement et de déclenchement d'un disjoncteur en particulier, qui remplit à la fois la fonction de support de contact(s) mobile(s) ainsi que la fonction de fermeture de ce(s) contact(s) mobile(s), tout en autorisant également l'ouverture de ce(s) dernier(s). Ces deux fonctions particulières, qui sont en fait liées l'une à l'autre, sont donc désormais regroupées sur une unique pièce mécanique, d'où une certaine simplification dans la réalisation du mécanisme du disjoncteur.

Selon le brevet OS-A-1 362 379, on connaît une pièce de support d'au moins un contact mobile destiné à coopérer avec un contact fixe associé, le ou chaque contact mobile étant susceptible d'occuper soit une position de fermeture dans laquelle il est appliqué sur son contact fixe associé, soit une position d'ouverture dans laquelle il est séparé de son contact fixe associé, ladite pièce se composant d'une semelle rigide portant à une première extrémité le ou chaque contact mobile et d'une lame élastique faisant face à la semelle rigide à distance de celle-ci située dans un plan sensiblement parallèle à celui de la semelle, et reliée à celle-ci, par son extrémité du même côté que la seconde extrémité de la semelle, par une partie de liaison, la lame élastique constituant un ressort assurant la fermeture du ou de chaque contact mobile sous l'effet d'un effort exercé sur la lame, et autorisant l'ouverture du ou de chaque contact mobile après relâchement de l'effort.

Dans cette pièce de support, la partie de liaison est constituée par une partie de la lame, qui est roulée et rivetée à la semelle.

La présente invention, réside dans le fait que ladite pièce présente une structure monobloc comprenant une partie rigide portant le(s) contact(s) mobile(s) et une partie élastique du type lame-ressort servant à la fermeture de ce(s) contact(s) mobile(s), et assurant une pression dite de contact convenable.

Dans son montage dans un disjoncteur, la pièce de support selon l'invention présente également l'avantage de ne pas faire partie du chemin qu'emprunte le courant électrique établi entre les bornes du disjoncteur, simplifiant dès lors le choix du matériau de ladite pièce.

L'invention a donc pour objet une pièce de support d'au moins un contact mobile destiné à coopérer avec un contact fixe associé, notamment pour appareil interrupteur de protection du genre disjoncteur, le ou chaque contact mobile étant susceptible d'occuper soit une position de fermeture dans laquelle il est appliqué sur son contact fixe associé, soit une position d'ouverture dans laquelle il est séparé de son contact fixe associé, ladite pièce se composant d'une semelle rigide portant à une première extrémité le ou chaque contact mobile, et d'une lame élastique faisant face à la semelle rigide, à distance de celle-ci, située dans un plan sensiblement parallèle à celui de la semelle, et reliée à celle-ci, par son extrémité du même côté que la seconde extrémité de la semelle, par une partie de liaison, la lame élastique constituant un ressort assurant la fermeture du ou de chaque contact mobile sous l'effet d'un effort exercé sur la lame, et autorisant l'ouverture du ou de chaque contact mobile après relâchement de l'effort, caractérisé en ce que la partie de liaison est réalisée d'une pièce avec la semelle et la lame et que la semelle se prolonge, à sa première extrémité, par une languette centrale rigide se terminant par une branche recourbée en direction de la lame élastique, de manière que son extrémité vienne en appui sur la face supérieure de la lame, transversalement par rapport à celle-ci, lorsque ladite lame est à l'état de repos.

D'autres caractéristiques et avantages de l'invention apparaîtront mieux dans la description détaillée qui suit et se réfère aux dessins annexés donnés uniquement à titre d'exemple et dans lesquels:
La figure 1 représente, en perspective, la pièce de support de deux contacts mobiles conformes a l'invention;
La figure 2 représente une vue selon la ligne II-Il de la figure 1, avec illustration des deux positions que peut prendre la lame élastique;
La figure 3 représente schématiquement, en élévation, les principaux constituants d'un disjoncteur en position enclenchée et dont le mécanisme de commande des contacts comporte la pièce de support conforme à l'invention;
La figure 4 représente une vue de dessus de ce mécanisme de commande des contacts;
La figure 5 représente le schéma électrique du disjoncteur de la figure 3 montrant le chemin du courant électrique établi entre les bornes du disjoncteur;
Les figures 6 et 7 représentent, en élévation, une partie du disjoncteur de la figure 3, respectivement en une position intermédiaire de déclenchement et en sa position finale déclenchée; et
La figure 8 représente un détail du boîtier du disjoncteur.

Sur la figure 1, on a représenté en 10 une pièce de support de deux contacts mobiles CM, et CM₂, conforme à l'invention, et destinée à être utilisée dans un mécanisme de commande, notamment d'un appareil interrupteur de protection du genre disjoncteur.

Comme cela est connu, le mécanisme de commande d'un disjoncteur a pour but, d'une part, d'assurer la fermeture des contacts électriques en appliquant le ou chaque contact mobile sur un contact fixe associé et, d'autre part, de provoquer l'ouverture de ces contacts en séparant le ou chaque contact mobile de son contact fixe associé soit consécutivement à un défaut d'origine électrique, court-circuit ou surcharge électrique, soit par un déclenchement volontaire.

On indiquera également qu'on a représenté à titre uniquement illustratif et non limitatif, figure 1, deux contacts mobiles supportés par la pièce porte-contact; bien sûr, cette dernière peut parfaitement ne supporter qu'un seul contact mobile, sans sortir du cadre de l'invention.

Si l'on exclut les deux contacts illustrés sur la figure 1, la pièce de support proprement dite, par exemple en acier, est profilée d'un seul tenant en plusieurs parties de formes particulières obtenues par des opérations mécaniques classiques telles que découpe, roulage et pliage.

Ainsi, la pièce 10 se compose tout d'abord d'une semelle plate rigide 11 de forme générale définie par un rectangle dont deux des coins symétriques par rapport à l'axe longitudinal du rectangle, ont été chacun éliminés par une courte découpe parallèle à cet axe, suivie d'une longue découpe oblique.

La semelle 11 se prolonge, sur son plus petit bord latéral 11a, d'une partie 12 roulée en une portion de cylindre, d'axe A, perpendiculaire à la direction longitudinale de la semelle. Cette partie cylindrique 12 sert de liaison entre la semelle 11 et une lame élastique souple 13 faisant office de ressort de pression de contact et venant face à la semelle, à distance de celle-ci.

La lame ressort 13, figure 1, est de forme rectangulaire, sensiblement de même longueur que la semelle, et présente une portion 13a reliée tangentiellement à la partie cylindrique 12, en un emplacement central de celle-ci. La lame 13 est, d'autre part, légèrement pliée en 14 de telle sorte que sa portion 13b, en l'absence de déformation élastique, est disposée parallèlement à la semelle 11, au niveau de la partie centrale de celle-ci.

A partir du milieu de son bord latéral 11 b parallèle et opposé à celui contigu à la partie cylindrique 12, la semelle 11 se prolonge par une languette centrale rigide rectangulaire, repérée globalement en 16, de largeur légèrement supérieure à celle 1 de la lame ressort 13, et profilée de manière à présenter les trois branches successives suivantes: une première branche 16a pliée perpendiculairement à la direction longitudinale de la semelle 11 et venant face à l'extrémité libre de la lame ressort 13, à fâible distance d de celle-ci (figure 2); une seconde branche 16b pliée parallèlement à la direction longitudinale de ladite semelle et chevauchant la lame ressort 13, à distance d' de celle-ci dans sa position de repos illustrée en traits pleins sur la figure 2; et une troisième branche 16c recourbée en direction de la lame ressort de manière que son extrémité vienne en appui en P (figure 2) sur la face supérieure de la lame ressort 13, transversalement par rapport à celle-ci, lorsque ladite lame est à l'état de repos.

On observera que la lame ressort 13 étant en position de repos, la partie de sa branche 13b qui se trouve sous toiture formée par les parties pliées de la languette 16, délimite, avec celle-ci, un espace 18 (figure 2) dans lequel est susceptible d'évoluer une pièce mécanique, comme on le verra plus loin.

Comme il apparaît sur les figures 1 et 2, la pièce de support 10 comporte également une moulure continue de raidissement 20 servant à augmenter l'inertie de ladite pièce et s'étendant longitudinalement sur le milieu des faces externes respectives des différentes parties, rigides uniquement, de la pièce, à savoir la semelle 11 et les trois branches 16a, 16b et 16c formant la languette 16.

Les deux contacts mobiles CM, et CM₂, figure 1, sont formés de façon identique respectivement à l'une des extrémités de deux bras parallèles 22 et 23 légèrement recourbés et disposés en saillie dans la direction longitudinale de la semelle 11 de part et d'autre de la languette centrale 16; ces deux bras sont reliés transversalement l'un à l'autre par une plaquette 25 venant se fixer par tout moyen approprié, tel que par exemple par deux rivets 27, par exemple sur la surface supérieure de la semelle 11, en bordure de celle-ci. On notera que les deux contacts CM₁ et CM₂, ainsi que les deux bras 22 et 23, et la plaquette 25, sont réalisés en un matériau conducteur de l'électricité, en cuivre par exemple, et constituent, de préférence, une seule et même pièce.

La pièce de support décrite se compose, d'une part, d'une partie rigide 11 portant le(s) contact(s) mobile(s) et, d'autre part, d'une partie élastique 13 formant ressort de pression de contact.

Plus en détail, à propos de la lame ressort 13, on peut exercer sur celle-ci un effort prédéterminé f₁ (figure 2) qui tend à la faire fléchir, comme illustré en pointillés sur la figure 2, sur une hauteur h définie par rapport à sa position de repos au point d'appui P; dans sa position de travail, ladite lame applique donc une certaine pression de fermeture des contacts mobiles sur leurs contacts fixes associés.

La figure 3 représente en élévation un appareil interrupteur de protection dont le mécanisme de commande des contacts comporte la pièce de support conforme à l'invention et telle que décrite précédemment en référence aux figures 1 et 2.

Cet appareil est un disjoncteur modulaire à boîtier isolant 40, présentant deux paires de contacts séparables, dont seule la paire constituée par le contact mobile CM₁ et son contact fixe associé CF₁ est visible sur la figure 3, disposés sur un chemin de courant prévu dans le boîtier entre une première borne 41 et une seconde borne 42.

Le boîtier 40 comprend un organe de déclenchement électromagnétique repéré globalement en 44, et un organe de déclenchement thermique à bilame 45, susceptibles d'actionner une serrure 47 afin de séparer les deux contacts mobiles de leurs deux contacts fixes associés, suite à un défaut d'origine électrique, court-circuit ou surcharge électrique, apparaissant aux bornes 41 et 42.

On va maintenant décrire la structure de la serrure 47 du disjoncteur qui met en oeuvre la pièce de support' 10 selon l'invention, en se référant aux figures 3 et 4.

Outre la pièce porte-contact 10 déjà décrite et montée dans le boîtier sur l'axe fixe A_{1'} la serrure 47 comporte également une pièce formant levier 49 en forme de berceau, d'axe XX', ayant deux bras longitudinaux parallèles 49a et 49b (figure 4) reliés transversalement l'un à l'autre, d'une part, à une première extrémité, par un tourillon 50 d'axe A₂ et, d'autre part, à une seconde extrémité, opposée à la première, par une pièce dite de déclenchement 52 présentant un épaulement 52a (figure 3).

Lorsque le disjoncteur est en position enclenchée, comme illustré sur la figure 3, le tourillon 50 du levier 49 prend appui sur la lame ressort 13 de la pièce porte-contact 10, transversalement par rapport à ladite lame, et exerce sur cette dernière la force descendante f, qui tend à la faire fléchir comme on l'a vu à propos de la figure 2, tandis qu'une extrémité d'un levier 54 prend appui contre l'épaulement 52a de la pièce de déclenchement 52.

Ce levier 54, figure 3, est porté par un support 55 coopérant avec une molette rotative 57 accessible de l'extérieur du boîtier et portant des graduations correspondant à diverses valeurs directes ou relatives du courant de déclenchement thermique, par l'intermédiaire d'un doigt 58 engagé dans une rainure 59 creusée dans la molette.

Comme on le voit sur la figure 4, le levier 49 est assujetti à un ressort double en épingle 61 monté sur l'axe fixe A, et dont les deux extrémités libres 61a a et 61 b viennent respectivement en butée sur le dessous de deux taquets cylindriques coaxiaux 63 et 64 respectivement montés perpendiculairement sur les deux bras 49a et 49b du levier; ces extrémités de ressort sont susceptibles d'exercer sur chacun des taquets du levier 49 une force ascendante f₂ illustrée figure 3. De plus, le ressort en épingle 61 possède une branche 61 c pliée transversalement par rapport à l'axe XX' (figure 4) et venant reposer sur une butée 66 (figure 3) prévue dans le boîtier 40.

Sur la figure 3, un organe dit de déclenchement volontaire tel que, par exemple, une manette pivotante 68, d'axe fixe A₃, est associé à la face avant du boîtier 40 du disjoncteur, et est sollicité de façon classique par un ressort non représenté qui tend à le faire pivoter selon la flèche f₃ autour de son axe A₃.

La manette 68 est, d'autre part, reliée au levier 49 par une liaison à genouillère 70 venant reposer, en position enclenchée (figure 3) sur une butée 71 prévue dans le boîtier 40, et se terminant par deux portées 70a et 70b rendues solidaires respectivement des deux bras 49a et 49b du levier 49 (figure 4), et susceptibles de se déplacer chacune dans une fente de guidage pratiquée dans le boîtier 40.

Comme on le voit figure 3, l'organe de déclenchement électromagnétique 44 du disjoncteur se compose de façon classique d'une bobine 75 à l'intérieur de laquelle est susceptible de coulisser axialement un noyau 76. Ce dernier est, d'autre part, articulé en 77 à un levier 78 monté, à l'une de ses extrémités, sur un axe fixe A₄, et dont l'autre extrémité est disposée en appui sur une pièce en arceau 80 formant également levier. Cette pièce 80 est elle-même montée à l'une de ses extrémités, sur un axe fixe A5, et son extrémité libre est agencée, via une rampe, en regard d'un ergot de butée disposé sur la même extrémité du levier que celle venant en appui contre la pièce de déclenchement 52.

On a représenté en E sur la figure 3, un écran isolant rotatif, connu en soi, destiné à s'interposer entre les contacts une fois ouverts lors d'un processus de déclenchement.

Sur cette même figure 3, on a illustré en 85a - 85d les divers conducteurs utilisés pour le passage du courant électrique entre les deux bornes 41 et 42 du boîtier du disjoncteur en position enclenchée.

Plus en détail, en se rapportant à la figure 5, le chemin du courant 1 établi entre les bornes 41 et 42 quand le disjoncteur est enclenché, comprend le conducteur 85a, le bilame 45, le conducteur souple 85b, l'enroulement de la bobine 75 du déclencheur électromagnétique, le conducteur 85c, les deux paires de contacts (CF₁, CM₁, CF₂ -CM₂) avec la liaison entre les deux contacts mobiles qui est assurée par les deux bras 22 et 23 et la plaquette 25 (figure 1), et le conducteur 85d.

On notera que dans le cas d'une seule paire de contacts, le contact mobile est alors relié à la borne 42 du boîtier par l'intermédiaire d'un conducteur souple.

Au vu de ce chemin de courant, il est important de noter que le courant électrique ne circule absolument pas dans le mécanisme de commande des contacts, constitué par la serrure du disjoncteur, et donc en particulier dans la pièce de support proprement dite selon l'invention, ce qui est particulièrement avantageux quant au bon fonctionnement de ce mécanisme.

Le disjoncteur représenté sur la figure 3 fonctionne de la manière suivante.

Dans la position enclenchée, figure 3, la manette 68 occupe la position à gauche sur cette figure, et les deux contacts mobiles sont appliqués sur les deux contacts fixes associés sous l'effet de l'effort produit par le tourillon 50, selon la flèche f" sur la lame ressort 13 de la pièce porte-contact 10. De plus, l'une des extrémités du levier 54 est en appui sur l'épaulement 52a de la pièce de déclenchement 52 sous l'action d'un ressort non indiqué, tandis que l'autre extrémité dudit levier est disposée par rapport au bilame 45 à une distance donnée D qui est définie, comme cela est connu, en fonction de la valeur choisie du courant de déclenchement thermique.

Pour le déclenchement du disjoncteur provoquant l'ouverture des contacts, on va simplement expliciter celui-ci dans le cas de l'apparition d'abord d'une surcharge électrique, ensuite d'un court-circuit, étant entendu que le déclenchement du disjoncteur peut également être volontaire, manuel ou automatique.

Lorsqu'il apparaît une surcharge électrique, le bilame 45 subit une déflexion d'amplitude D vers le levier 54 et contraint celui-ci à pivoter en sens horaire pour le dégager de l'épaulement 52a de la pièce de déclenchement 52. Une fois le levier 54 libéré de la pièce 52, et sous l'effet des efforts conjugués f₂ et de la réaction à f" le levier 49 pivote en sens horaire autour des portées 70a et 70b du mécanisme à genouillère 70.

Ce même pivotement du levier 49 est également obtenu en cas d'apparition d'un court-circuit, de la manière suivante.

Le noyau 76 de la bobine du déclencheur électromagnétique subit un déplacement rectiligne selon la flèche f₅ de la figure 3 et contraint le levier 78 à pivoter en sens antihoraire. Ce dernier sollicite alors la pièce 80 dont l'extrémité libre se déplace vers le haut et vient en butée sur l'ergot monté en extrémité du levier 54 pour chasser ce dernier hors de l'épaulement 52a de la pièce de déclenchement 52. Dès lors, comme précédemment, le levier 49 pivote en sens horaire autour des portées du mécanisme à genouillère 70.

A partir de ce pivotement du levier 49, on va maintenant décrire la suite du processus de déclenchement du disjoncteur qui est tout aussi valable en cas de surcharge électrique qu'en cas de court-circuit, en se reportant aux figures 6 et 7.

Donc, lors du pivotement du levier 49 en sens horaire, le tourillon 50 de celui-ci pivote dans le même sens, ce qui a pour effet de détendre la lame ressort 13 qui vient en butée en P sur la branche 16c pour y occuper sa position de repos, comme il apparaît sur la figure 6 qui représente une position intermédiaire de déclenchement du disjoncteur. A ce moment, la réaction à f, (figure 3) de la lame ressort 13 s'annule, et seul l'effort f₂ contribue au pivotement du levier 49; le tourillon 50 n'est donc désormais plus en appui sur la lame ressort 13.

Dès lors, en poursuivant son pivotement dans l'espace 18 défini comme on l'a vu à propos de la figure 2, le tourillon 50 vient en butée sur la branche 16c de la pièce porte-contact 10, comme illustré sur la figure 6, et provoque alors le basculement en sens horaire de la pièce porte-contact 10 autour de son axe A" ce qui a pour effet de séparer les deux contacts mobiles de leurs deux contacts fixes associés (figure 6).

Ainsi, on peut dire que la lame ressort de la pièce porte-contact selon l'invention autorise l'ouverture des contacts mobiles après relâchement de l'effort produit par le tourillon du levier sur ladite lame ressort.

On observera qu'au cours du pivotement du levier 49, chacune des portées de la genouillère 70 se déplace dans une fente de guidage pratiquée dans le boîtier 40 du disjoncteur.

La figure 8 représente cette fente 90, de forme générale oblongue, dans laquelle se déplace par exemple la portée 70a pour passer d'une position basse 70aₗ lorsque le disjoncteur est enclenché, à une position haute 70a₂ au cours du déclenchement du disjoncteur.

Ainsi, après dépassement du point mort de la genouillère 70, et sous l'effet de son propre ressort d'assistance, la manette 68 passe de la position de la figure 6 à celle de la figure 7 qui illustre la position finale de déclenchement du disjoncteur; la genouillère 70 provoque donc une levée du levier 49 dont le tourillon 50, à l'ouverture des contacts, vient se glisser sur le fond replié de la branche 16b de la pièce porte-contact 10, comme il apparaît sur la figure 7.

Après déclenchement sur défaut, le réarmement est automatique; les éléments du disjoncteur occupant la position indiquée figure 7, la manette est amenée vers la gauche, provoquant un abaissement et un pivotement en sens antihoraire du levier 49; dès lors, le levier 54 vient reprendre sa position en appui contre l'épaulement de la pièce de déclenchement 52, tandis que le tourillon 50 exerce sur la lame ressort 13 un effort descendant déterminé f₁ afin d'appliquer, avec la pression souhaitée, les deux contacts mobiles sur leurs deux contacts fixes associés.

## Revendications

1. Pièce de support d'au moins un contact mobile destiné à coopérer avec un contact fixe associé, notamment pour appareil interrupteur de protection du genre disjoncteur, le ou chaque contact mobile (CM" CM₂) étant susceptible d'occuper soit une position de fermeture dans laquelle il est appliqué sur son contact fixe associé, soit une position d'ouverture dans laquelle il est séparé de son contact fixe associé, ladite pièce se composant d'une semelle rigide (11) portant à une première extrémité le ou chaque contact mobile (CM" CM₂), et d'une lame élastique (13) faisant face à la semelle rigide (11), à distance de celle-ci, située dans un plan sensiblement parallèle à celui de la semelle, et reliée à celle-ci, par son extrémité du même côté que la seconde extrémité de la semelle, par une partie de liaison (12) réalisée d'une pièce avec la semelle (11) et la lame (13), la lame élastique constituant un ressort assurant la fermeture du ou de chaque contact mobile sous l'effet d'un effort exercé sur la lame, et autorisant l'ouverture du ou de chaque contact mobile après relâchement de l'effort,
caractérisé en ce que la partie de liaison (12) est réalisée d'une pièce avec la semelle (11) et la lame (13), et que la semelle (11) se prolonge, à sa première extrémité, par une languette centrale rigide (16) se terminant par une branche (16c) recourbée en direction de la lame élastique (13), de manière que son extrémité vienne en appui sur la face supérieure de la lame (13), transversalement par rapport à celle-ci, lorsque ladite lame est à l'état de repos.

2. Pièce de support selon la revendication 1, caractérisée en ce que la languette (16) présente une forme rectangulaire, est réalisée d'une pièce avec la semelle, et est profilée de manière à présenter successivement, à partir de la semelle, une première branche (16a) sensiblement perpendiculaire à la semelle et venant face à la lame (13), une seconde branche (16b) sensiblement parallèle à la semelle et chevauchant la lame (13), à distance de celle-ci, et une troisième branche (16c) inclinée constituant ladite branche contre laquelle la lame est susceptible de venir en butée.

3. Pièce de support selon l'une des revendications 1 ou 2,
caractérisée en ce qu'elle comporte une moulure de raidissement (20) s'étendant longitudinalement sur les faces externes respectives de la semelle (11) et de la languette (16), sensiblement au milieu de celles-ci.

4. Pièce de support selon l'une des revendications précédentes,
caractérisée en ce que la partie (12) de liaison entre la lame (13) et la semelle (11) est constituée par une portion de cylindre orientée transversalement par rapport à la semelle (11).

5. Pièce de support selon l'une des revendications 1 à 4, comportant deux contacts mobiles (CM_{J}, CM₂),
caractérisée en ce que les deux contacts mobiles sont formés respectivement en extrémité de deux bras parallèles (22, 23) disposés en saillie dans une direction longitudinale de la semelle (11) de part et d'autre de la languette (16), et reliés transversalement l'un à l'autre par une plaquette (25) conductrice de l'électricité venant se fixer sur la semelle.

6. Pièce de support selon la revendication 5, caractérisée en ce que les deux contacts (CM" CM₂), les deux bras (22, 23) ainsi que la plaquette (25) constituent une seule et même pièce en matériau conducteur de l'électricité.

## Patentansprüche

1. Trägerteil für mindestens einen beweglichen Kontakt, der mit einem zugeordneten, stationären Kontakt zusammenwirkt, insbesondere für Schutzschalter des Unterbrechertyps, wobei der oder jeder bewegliche Kontakt (CM₁, CM₂) entweder eine Schliesstellung einnehmen kann, in der er gegen den ihm zugeordneten stationären Kontakt angelegt ist, oder eine geöffnete Stellung, in der er von dem ihm zugeordneten stationären Kontakt getrennt ist, wobei besagtes Teil aus einer steifen Sohle (11) besteht, die an einem ersten Ende den oder jeden beweglichen Kontakt (CM_{1'} CM₂) trägt, und aus einer elastischen Zunge (13), welche in einer gewissen Entfernung der steifen Sohle (11) gegenüber und in einer im wesentlichen zur Sohlenebene parallelen Ebene angeordnet ist und mit der Sohle durch ihr Ende auf der gleichen Seite wie das zweite Ende Sohle verbunden ist, durch einen Verbindungsabschnitt (12) der einstückig mit der Sohle (11) und der Zunge (13) ausgebildet ist, wobei die elastische Zunge eine Feder bildet, welche den oder jeden beweglichen Kontakt unter der Wirkung einer auf die Zunge ausgeübten Kraft schliesst und den oder jeden beweglichen Kontakt nach dem Nachlassen der Kraft sich wieder öffnen lässt, dadurch gekennzeichnet, dass der Verbindungsabschnitt (12) einstückig mit der Sohle (11) und der Zunge (13) ausgebildet ist und die Sohle (11) an ihrem ersten Ende durch eine steife, zentrale Zunge (16) verlängert wird, die in einem zur elastischen Zunge (13) hin gekrümmten Schenkel (16c) endet, sodass ihr Ende sich auf die Oberfläche der Zunge (13) quer zu deren Verlauf stützt, wenn besagte Zunge sich in der Ruhestellung befindet.

2. Trägerteil nach Anspruch 1, dadurch gekennzeichnet, dass die Zunge (16) eine rechteckige Form besitzt, in einem Stück mit der Sohle hergestellt ist und so profiliert ist, dass sie, von der Sohle ausgehend, einen ersten, im wesentlichen senkrecht zur Sohle verlaufenden und sich gegenüber der Zunge (13) anordnenden Schenkel (16a) aufweist, einen zweiten Schenkel (16b), der im wesentlichen parallel zur Sohle verläuft und sich in gewissem Abstand über die Zunge (13) hin erstreckt und einen dritten geneigten Schenkel (16c), welcher besagten Schenkel bildet, gegen den die Zunge in Anschlag kommt.

3. Trägerteil nach einem der Ansprüche 1 oder 2, dadurch gekennzeichnet, dass es eine Versteifungsrippe (20) aufweist, die sich in Längsrichtung in der Mitte der jeweiligen Aussenseiten der Sohle (11) und der Zunge (16) erstreckt.

4. Trägerteil nach einem der vorhergehenden Ansprüche, dadurch gekennzeichnet, dass das Verbindungsteil (12) zwischen der Zunge (13) und der Sohle (11) von einem quer zur Sohle (11) ausgerichteten Zylinderabschnitt gebildet wird.

5. Trägerteil nach einem der Ansprüche 1 bis 4, mit zwei beweglichen Kontakten (CM₁, CM₂), dadurch gekennzeichnet, dass die beiden beweglichen Kontakte jeweils am Ende von zwei parallelen Schenkein (22, 23) geformt sind, die in Längsrichtung der Sohle (11) beiderseits der Zunge (16) vorspringen und in Querrichtung durch ein elektrisch leitendes, auf der Sohle befestigtes Plättchen verbunden sind.

6. Trägerteil nach Anspruch 5, dadurch gekennzeichnet, dass die beiden Schenkel (22, 23), sowie das Plättchen (25) ein einziges Teil aus elektrisch leitendem Material bilden.

## Claims

1. A support piece for at least one mobile contact intended to cooperate with an associated fixed contact, particularly for a protective switching apparatus of the circuit breaker kind, the or each mobile contact (CM" CM₂) being able to occupy either a closed position in which it is applied to its associated fixed contact, or an open position in which it is separated from its associated fixed contact, said piece being formed of a rigid sole piece (11) having at a first end the or each mobile contact (CM₁, CM₂) and formed of a resilient blade (13) facing the rigid sole piece (11), at a distance therefrom, situated in a plane substantially parallel to that of the sole piece and connected thereto, by its end on the same side as the second end of the sole piece, by a connecting part (12) formed in one piece with the sole piece (11) and the blade (13), the resilient blade forming a spring ensuring closure of the or each mobile contact under the effect of a force exerted on the blade, and allowing opening of the or each mobile contact after release of the force,
characterized in that the connecting part (12) is formed in one piece with the sole piece (11) and the blade (13), and in that the sole piece (11) is extended, at its first end, by a central rigid tongue (16) ending in a branch (16c) curved in the direction of the resilient blade (13), so that its end comes into abutment against the upper face of the blade (13) transversely with respect to the blade when said blade is in its rest position.

2. A support piece according to claim 1,
characterized in that the tongue (16) has a rectangular shape, is formed as a single piece with the sole piece and is shaped so as to present successively from the sole piece, a first branch (16a) substantially perpendicular to the sole piece and coming opposite the blade (13), a second branch (16b) substantially parallel to the sole piece and overlapping the blade (13) at a distance therefrom, and a third inclined branch (16c) forming said branch against which the blade is able to come into abutment.

3. The support piece according to one of the claims 1 or 2,
characterized in that it comprises a stiffening molding (20) extending longitudinally over the respective external faces of the sole piece (11) and of the tongue (16), substantially in the middle thereof.

4. The support piece according to one of the preceding claims,
characterized in that the connecting part (12) between the blade (13) and the sole piece (11) is formed by a cylinder portion oriented transversely with respect to the sole piece (11).

5. The support piece according to one of the claims 1 to 4, including two mobile contacts (CM₁, CM₂), characterized in that the two mobile contacts are formed respectively at the end of two parallel arms (22, 23), disposed projecting in a longitudinal direction of the sole piece (11) on each side of the tongue (16) and connected transversely to each other by an electrically conducting plate (25) fixed to the sole piece.

6. The support piece according to claim 5, characterized in that the two contacts (CM" CM₂), the two arms (22, 23), as well as the plate (25) forme one and the same piece from an electrically conducting material.
